# EUROPÄISCHE PATENTSCHRIFT

(11) **EP 1 005 610 B1**
(45) Veröffentlichungstag und Bekanntmachung des Hinweises auf die Patenterteilung: **16.04.2003**
(21) Anmeldenummer: 98945238.8
(22) Anmeldetag: 13.08.1998
(51) Int. Cl.: F02M 37/22

(54) **DRUCKREGELANORDNUNG**
PRESSURE REGULATING ARRANGEMENT
DISPOSITIF DE REGULATION DE PRESSION

(30) Priorität: 23.08.1997 DE 19736846
(43) Veröffentlichungstag der Anmeldung: 07.06.2000
(73) Patentinhaber: Siemens Aktiengesellschaft, 80333 München (DE)
(72) Erfinder: KOCHSMEIER, Christian, D-32816 Brakelsiek (DE)
(86) Internationale Anmeldenummer: EP9805147
(87) Internationale Veröffentlichungsnummer: WO99010647

(56) Entgegenhaltungen:
- WO-A-95/28562
- DE-A- 4 430 471
- DE-A- 19 536 084
- DE-U- 9 414 297
- FR-A- 2 580 190

## Beschreibung

Die Erfindung bezieht sich auf eine Druckregelanordnung mit den Merkmalen des Oberbegriffs des Patentanspruchs 1.

Die FR-A-2 580 190 zeigt eine Druckregelanordnung zwischen einer Kraftstoffpumpe und einem Verbrennungsmotor, bei der ein Druckregler und ein Filtereinsatz in einem gemeinsamen Gehäuse angeordnet sind. Ein Zulaufanschluss, ein Vorlaufanschluss und eine Abregelleitung sind zusammen mit dem Druckregler auf einer Seite des Gehäuses angeordnet. Vorteilhaft ist bei dieser Anordnung, dass die Bauteile der Druckregleranordnung herstellerseitig zu einer Einheit vormontiert werden können. Diese kann bei der Endmontage am Band mit wenigen Handgriffen in das Kraftstoffversorgungssystem des jeweiligen Fahrzeugs eingebaut werden. Zusätzliche Leitungsverbindungen zwischen dem Druckregler und dem Filter entfallen, so dass nicht nur die Teileanzahl, sondern auch der Arbeitsaufwand beträchtlich reduziert werden, weil der Druckregler mit dem Filter in einem gemeinsamen Gehäuse angeordnet ist, das einen Zulaufanschluss, einen Ablaufanschluss und einen Abregelanschluss aufweist. Dadurch wird die Filterpatrone bzw. das Filtergehäuse einfach stromab der Pumpe angeschlossen und leistet in Doppelfunktion die Druckbegrenzung und die Feinfilterung des Kraftstoffstroms. Eine besonders einfache und schnelle Montage wird bei der bekannten Druckregelanordnung erreicht, weil alle drei Anschlüsse auf derselben Seite des Filtergehäuses angeordnet sind und man dann z. B. zunächst das Filtergehäuse befestigen und danach an einer festen Basis die Leitungsanschlüsse herstellen kann.

Nachteilig bei der bekannten Druckregelanordnung ist, dass der Druckregler unmittelbar in dem Abregelanschluss montiert ist. Da bekannte Druckregler häufig eine Vielzahl von Bauteilen, wie beispielsweise eine Druckfeder und Einstellmittel zur Einstellung einer Schaltschwelle aufweisen, steht der Abregelanschluss weit von dem gemeinsamen Gehäuse ab. Weiterhin behindern an den Anschlüssen befestigte Leitungen die Zugänglichkeit des Druckreglers. Durch die abstehende Gestaltung des Abregelanschlusses sind die Anschlüsse nicht in einer Ebene angeordnet, was die Montage der Druckregelanordnung erschwert.

Die DE 94 14 297 U1 zeigt eine Druckregelanordnung mit einem Filter, bei dem ein Anschluss für einen Rücklauf unmittelbar an dem Druckregler angeschlossen ist. Ein Anschluss für eine Vorlaufleitung ist auf der gegenüberliegenden Seite des Gehäuses angeordnet. Durch die Anordnung der Anschlüsse auf unterschiedlichen Seiten des Gehäuses und des Druckreglers unter dem Abregelanschluss gestaltet sich die Montage der Druckregelanordnung und die Einstellung des Druckreglers sehr schwierig.

Aus der DE 195 36 084 A1 ist eine Druckregelanordnung bekannt geworden, bei der der Druckregler neben einem Anschluss für einen Vorlauf angeordnet ist. Dies führt zu einem hohen Montageaufwand der Druckregelanordnung an an den Anschlüssen zu befestigenden Leitungen.

Der Erfindung liegt das Problem zugrunde, genügend Einbauraum für die Anschlüsse einerseits und die Bauteile des Druckreglers andererseits vorzusehen. Diese Aufgabe wird erfindungsgemäß mit den kennzeichnenden Merkmalen des Anspruchs 1 gelöst. Die Merkmale der Unteransprüche geben vorteilhafte Weiterbildungen dieses Gegenstands an.

Erfindungsgemäß ist der Druckregler an einer von den . Anschlüssen abgewandten Seite des Gehäuses angeordnet, so dass genügend Einbauraum für seine Bauteile einerseits und die Anschlüsse andererseits vorhanden ist. Daher können alle Anschlüsse in einer Ebene angeordnet sein, was die Montage erleichtert. Die meist sehr sperrigen Bauteile des Druckreglers stören den Anschluss der Leitungen nicht. Weiterhin lassen sich erfindungsgemäß die Einstellmittel des Druckreglers mit besonders geringem Aufwand an einer leicht zugänglichen Stelle der erfindungsgemäßen Druckregelanordnung vorsehen.

Ein vorteil ist es auch, wenn der Druckregler stromab des Filtereinsatzes angeordnet ist. Der langfristig steigende Drosselwiderstand des Filtereinsatzes hat so keinen Einfluss auf das Schaltverhalten des Druckreglers. Außerdem gelangt kein ungefilterter Kraftstoff in den Abregelkreislauf.

Eine besonders kompakte Ausführung entsteht, wenn die Abregelleitung koaxial zu dem Filter angeordnet ist.

Das gemeinsame Gehäuse wird vorzugsweise aus Blech bestehen und beidseits mit Deckeln dicht - z. B. durch Umbördeln - verschlossen werden. Zum mechanischen Festlegen der Einheit kann man in bekannter Weise eine Überwurfmutter oder dgl. vorsehen. Eine bedeutende Montagezeitersparnis wird erzielt, wenn alle drei Anschlüsse koaxial zueinander angeordnet sind und die Druckregelanordnung mit einem entsprechenden Anschlussstück mit drei entsprechenden, gegeneinander abdichtbaren Kanälen korrespondiert, mit dem sie durch Aufstecken oder Aufschrauben direkt verbunden werden kann.

Weitere Einzelheiten und Vorteile des Gegenstands der Erfindung gehen aus der Zeichnung eines Ausführungsbeispiels und deren sich im folgenden anschließender eingehender Beschreibung hervor.

Die einzige **Figur** zeigt schematisch einen Querschnitt durch eine erfindungsgemäße Druckregelanordnung.

In einem Gehäuse 1 (auch als Filterpatrone bezeichnet) ist in an sich bekannter Weise ein hohlzylindrischer Filtereinsatz 2 vorgesehen. Über einen Zulauf 3 mit einem Zulaufanschluß 4 wird von einer nicht gezeigten Pumpe Kraftstoff in das Gehäuse 1 gepumpt. Dieser strömt von der äußeren Mantelfläche des Filtereinsatzes 2 in dessen Innenraum 5 über und wird dabei von Verunreinigungen mechanisch befreit. Vom Innenraum 5 des Filtereinsatzes 2 strömt der Kraftstoff über einen Vorlauf 6 zum ebenfalls nicht dargestellten Verbraucher. Er durchströmt dabei einen Vorlaufanschluß 7, an den eine nicht gezeigte Vorlaufleitung anzuschließen ist. Mit dem Innenraum 5 kommuniziert nun auch ein Eingangsanschluß 8 (durchbrochene Gehäusewand) eines Druckreglers 9, dem somit ebenfalls schon gefilterter Kraftstoff zugeführt wird. Am Druckreglereingang liegt somit der an den Verbraucher weiterzuführende Vorlaufdruck an, der ca. 3.500 hPa (3,5 bar) beträgt. Zum Druckregler 9 gehören ein Ventilkörper 10 und eine mit diesem fest verbundene Membran 11. Letztere ist einerseits mit dem Vorlaufdruck flächig beaufschlagt, anderseitig ist eine Druckfeder 12 angeordnet, die den Ventilkörper 10 gegen seinen Ventilsitz 13 vorspannt. Letzterer ist durch den Rand eines Einlaufs eines Abregelkanals 14 gebildet.
Die Vorspannung der Druckfeder 12 definiert zusammen mit der druckbeaufschlagten Fläche der Membran 11 die Schaltschwelle des Druckreglers 9. Bevorzugt wird man Mittel zum Einstellen der Vorspannung der Druckfeder vorsehen -z. B. eine Einstellschraube-, um besagte Schaltschwelle nach Bedarf individuell anpassen und abstimmen zu können.
Ersichtlich erstreckt sich der Abregelkanal 14 zentrisch koaxial durch den Innenraum 5 des Filtereinsatzes 3. Er mündet in einem Abregelanschluß 15, der an derselben Gehäuseseite angeordnet ist wie die beiden anderen Anschlüsse 4 und 7.
Das Gehäuse ist vorzugsweise aus Blech gefertigt und wird an beiden Enden mit Deckeln 16, 17 dicht verschlossen. Der (linke) Deckel 16 umfaßt die drei Anschlüsse der Druckregelanordnung, während der (rechte) Deckel 17 den Druckregler 9 nebst der Feder 12 abdeckt.
Abweichend von der bildlichen Darstellung kann man alle drei Anschlüsse des gemeinsamen Gehäuses koaxial zueinander vorzugsweise zentrisch anordnen, wie es bisher bei normalen Kraftstofffiltern mit nur zwei Anschlüssen schon bekannt ist. Zur weiteren Verteilung der unterschiedlichen Ströme ist dann ein entsprechendes Anschlußstück mit drei entsprechend koaxial mündenden, gegeneinander vollständig abdichtbaren und jenseits des Anschlußstücks separat anschließbaren Kanälen vorzusehen.
An der Außenwand des äußeren Kanals des gemeinsamen Gehäuses ist dann z. B. ein Gewinde vorzusehen, das in ein entsprechendes Gegenstück an dem besagten Anschlußstück einschraubbar ist. Damit könnte eine solche Druckregelanordnung auch sehr schnell und mit geringster Fehlerwahrscheinlichkeit angeschlossen bzw. ausgetauscht werden.
Es kann z. B. -ohne Abwandlungen auszuschließen- zweckmäßig sein, die Abregelströmung, wie in der Figur gezeigt, durch einen zentrisch innenliegenden Kanal 14 zu führen. Im Mündungsbereich umgibt der Vorlauf 6 dieses als Ringkanal und ist seinerseits von einem weiteren Ringkanal für den Zulauf 3 zum Filter umgeben. Selbstverständlich sind alle drei Kanäle sorgfältig gegeneinander und nach außen hin abzudichten.

## Patentansprüche

1. Druckregelanordnung mit einem Druckregler (9) zwischen einer Pumpe und einem Verbraucher, insbesondere zwischen einer Kraftstoffpumpe und einem Verbrennungsmotor, bei der vom Vorlauf der Pumpe bei Überschreiten eines vorbestimmten Drucks eine Abregelmenge über eine Abregelleitung abgezweigt und in -einen Vorratsbehälter zurückgeführt wird, wobei der Druckregler (9) und ein Filtereinsatz (2) in einem gemeinsamen Gehäuse (1) angeordnet sind, das einen Zulaufanschluss (4), einen Vorlaufanschluss (7) und einen mit der Abregelleitung verbundenen Abregelanschluss (15) aufweist und alle drei Anschlüsse auf derselben Seite des Gehäuses (1) angeordnet sind, **dadurch gekennzeichnet, dass** der Druckregler (9) an einer von den Anschlüssen (4, 7, 15) abgewandten Seite des Gehäuses (1) angeordnet ist und dass die den Druckregler (9) aufweisende Seite des Gehäuses (1) Mittel zum Einstellen der Schaltschwelle des Druckreglers (9) hat.

2. Druckregelanordnung nach Anspruch 1, **dadurch gekennzeichnet, daß** der Druckregler (9) und der Filtereinsatz in einem gemeinsamen Gehäuse (1) angeordnet sind, das einen Zulaufanschluß (4), einen Vorlaufanschluß (7) und einen Abregelanschluß (15) aufweist.

3. Druckregelanordnung nach Anspruch 2, **dadurch gekennzeichnet, daß** alle drei Anschlüsse (4, 7, 15) auf derselben Seite des Gehäuses (1) angeordnet sind.

4. Druckregelanordnung nach einem der Ansprüche 2 oder 3, **dadurch gekennzeichnet, daß** der Druckregler (9) an einer von den Anschlüssen abgewandten Seite des Gehäuses (1) angeordnet ist.

5. Druckregelanordnung nach einem der vorstehenden Ansprüche, **dadurch gekennzeichnet, daß** die Abregelleitung (14) koaxial zentrisch im Filtereinsatz (2) angeordnet ist.

6. Druckregelanordnung nach einem der vorstehenden Ansprüche, **dadurch gekennzeichnet, daß** der Eingangsanschluß (8) des Druckreglers (9) stromab des Filtereinsatzes (2) angeordnet ist.

7. Druckregelanordnung nach einem der vorstehenden Ansprüche, **dadurch gekennzeichnet, daß** alle drei Anschlüsse des gemeinsamen Gehäuses koaxial zueinander angeordnet sind, wobei das gemeinsame Gehäuse mit einem Anschlußstück mit drei gegeneinander abdichtbaren Kanälen korrespondiert, mit dem es durch Aufstecken oder Aufschrauben verbindbar ist.

8. Druckregelanordnung nach Anspruch 7, **dadurch gekennzeichnet, daß** ein innerer, zentrisch angeordneter Anschluß von einem ersten und einem zweiten Anschluß in Ringkanalform koaxial umschlossen ist.

## Claims

1. Pressure-regulating arrangement having a pressure regulator between a pump and a load, in particular between a fuel pump and an internal combustion engine, in which, if the flow from the pump exceeds a predetermined pressure, a cut-off quantity is branched off via a cut-off line and fed back into a storage container, the pressure regulator (9) and a filter insert (2) being arranged in a common housing (1) which has a feed connection (4), a flow connection (7) and a cut-off connection (15) connected to the cut-off line, and all three connections being arranged on the same side of the housing (1), **characterized in that** the pressure regulator (9) is arranged on a side of the housing (1) that is remote from the connections (4, 7, 15) and **in that** the side of the housing (1) that has the pressure regulator (9) has means of adjusting the switching threshold of the pressure regulator (9).

2. Pressure-regulating arrangement according to Claim 1, **characterized in that** the pressure regulator (9) and the filter insert are arranged in a common housing (1) which has a feed connection (4), a flow connection (7) and a cut-off connection (15).

3. Pressure-regulating arrangement according to Claim 2, **characterized in that** all three connections (4, 7, 15) are arranged on the same side of the housing (1).

4. Pressure-regulating arrangement according to one of Claims 2 or 3, **characterized in that** the pressure regulator (9) is arranged on a side of the housing (1) that is remote from the connections.

5. Pressure-regulating arrangement according to one of the preceding claims, **characterized in that** the cut-off line (14) is arranged coaxially and centrally in the filter insert (2).

6. Pressure-regulating arrangement according to one of the preceding claims, **characterized in that** the inlet connection (8) to the pressure regulator (9) is arranged downstream of the filter insert (2).

7. Pressure-regulating arrangement according to one of the preceding claims, **characterized in that** all three connections of the common housing are arranged coaxially with one another, the common housing corresponding with a connecting piece which has three ducts that can be sealed off from one another and to which connecting piece the housing can be connected by being plugged on or screwed on.

8. Pressure-regulating arrangement according to Claim 7, **characterized in that** an inner, centrally arranged connection is enclosed coaxially by a first and a second connection in the form of an annular duct.

## Revendications

1. Dispositif de régulation de la pression, comportant un régulateur de pression (9) entre une pompe et un utilisateur, en particulier entre une pompe de carburant et un moteur à combustion interne, dans le cas duquel, avant l'alimentation de la pompe, en cas de dépassement d'une pression prédéterminée, une quantité réglée est dérivée par l'intermédiaire d'une conduite de régulation et est renvoyée dans un réservoir, le régulateur de pression (9) et une cartouche de filtre (2) étant disposés dans un carter commun (1), qui présente un raccordement d'arrivée (4), un raccordement pour l'alimentation (7) et un raccordement de régulation (15) relié à la conduite de régulation, les trois raccordements étant tous disposés sur le même côté du carter (1),
**caractérisé en ce que** le régulateur de pression (9) est disposé sur un côté du carter (1) opposé aux raccordements (4, 7, 15) et **en ce que** le côté du carter (1) présentant le régulateur de pression (9) possède des moyens pour régler le niveau de commutation du régulateur de pression (9).

2. Dispositif de régulation de la pression suivant la revendication 1, **caractérisé en ce que** le régulateur de pression (9) et la cartouche de filtre sont disposés dans un carter commun (1), qui présente un raccordement d'arrivée (4), un raccordement d'alimentation (7) et un raccordement d'affinage de la régulation (15).

3. Dispositif de régulation de la pression suivant la revendication 2, **caractérisé en ce que** les trois raccordements (4, 7, 15) sont tous disposés sur le même côté du carter (1).

4. Dispositif de régulation de la pression suivant l'une des revendications 2 ou 3, **caractérisé en ce que** le régulateur de pression (9) est disposé sur un côté du carter (1) opposé aux raccordements.

5. Dispositif de régulation de la pression suivant l'une des revendications précédentes, **caractérisé en ce que** la conduite de régulation (14) est disposée centrée coaxialement dans la cartouche de filtre (2).

6. Dispositif de régulation de la pression suivant l'une des revendications précédentes, **caractérisé en ce que** le raccordement d'entrée (8) du régulateur de pression (9) est disposé en aval de la cartouche de filtre (2).

7. Dispositif de régulation de la pression suivant l'une des revendications précédentes, **caractérisé en ce que** les trois raccordements du carter commun sont tous disposés coaxialement les uns par rapport aux autres, étant entendu que le carter commun correspond à une pièce de raccordement comportant trois canaux pouvant être rendus étanches entre eux, à laquelle le carter peut être relié par enfichage ou par vissage.

8. Dispositif de régulation de la pression suivant la revendication 7, **caractérisé en ce qu'**un raccordement intérieur disposé au centre est entouré coaxialement par un premier raccordement et par un deuxième raccordement en formant un canal annulaire.
